# EUROPÄISCHE PATENTSCHRIFT

(11) **EP 3 721 773 B1**
(45) Veröffentlichungstag und Bekanntmachung des Hinweises auf die Patenterteilung: **04.10.2023**
(21) Anmeldenummer: 20164863.1
(22) Anmeldetag: 23.03.2020
(51) Int. Cl.: A47K 10/38

(54) **PAPIERSPENDER MIT EINEM GEHÄUSE**
PAPER DISPENSER WITH A HOUSING
DISTRIBUTEUR DE PAPIER AVEC UN BOÎTIER

(30) Priorität: 10.04.2019 AT 503142019
(43) Veröffentlichungstag der Anmeldung: 14.10.2020
(73) Patentinhaber: Hagleitner, Hans Georg, 5700 Zell am See (AT)
(72) Erfinder: Hagleitner, Hans Georg, 5700 Zell am See (AT)
(74) Vertreter: Torggler & Hofmann Patentanwälte - Innsbruck

(56) Entgegenhaltungen:
- US-A- 3 572 602
- US-A- 4 108 389
- US-A- 5 597 133
- US-A1- 2005 056 656

## Beschreibung

Die Erfindung betrifft einen Papierspender mit einem Gehäuse, insbesondere zur Wandmontage, mit Einführelementen für eine Papierrolle und mit einer Ausgabeeinheit für Abschnitte einer Papierrolle.

Derartige Spender sind in einer Vielzahl von Ausführungen bekannt und auf dem Markt erhältlich. Sie dienen der blattweisen Ausgabe von Handtuchpapier, Toilettenpapier, Haushaltspapier usw. und stellen üblicherweise einteilige Geräte dar, d. h. jeder Spender ist für den Verwendungszweck passende Papier konzipiert. Ein Papierspender, der eine untere Spenderolle und eine obere Reserverolle aufweist, die nach Aufbrauch der Spenderolle die neue Spenderolle wird, ist beispielsweise der WO 2009/135235 des Anmelders zu entnehmen. Das Gehäuse umschließt die Ausgabeeinheit, in der beide Rollen übereinander angeordnet sind. Die Nachfüllung der Papierrollen erfolgt im oberen Bereich des Gehäuses, von dem vertikalen Führungsbahnen in den Seitenwänden nach unten führen. Die Positionen für die Spenderolle und die Reserverolle sind durch entfernbare Auflager gegeben und ein Wechselmechanismus der Ausgabeeinheit sorgt für die Übergabe der Reserverolle in die Spendeposition nach Aufbrauch der Spenderolle. Die Rollenanzahl ist somit auf zwei beschränkt. Besondere Informationen über die Art des einzulegenden Papiers sind nicht vorgesehen.

Die Patentanmeldeschrift US 3 572 602 A zeigt einen Papierspender, der ebenso für eine Spenderolle und eine Reserverolle geeignet ist und einen Wechselmechanismus aufweist.

Die Patentanmeldeschrift US 2005/0056656 A1 zeigt einen Spender für Servietten, welche als ineinander gefalteter Stapel in einem Gehäuse vorliegen und einzeln durch eine Ausgabeöffnung in einer als separates Bauteil ausgeformten Ausgabeplatte entnommen werden können.

Die Patentanmeldeschrift US 5,597,133 A offenbart einen Papierspender, der für eine Spenderolle und mehrere Reserverollen geeignet ist. Der Papierspender ist für Papierrollen mit Kartonkern geeignet und weist in der Ausgabeöffnung einen Rückhaltemechanismus für die Spenderolle auf, welcher in die zentrale Öffnung der Spenderolle eingreift.

Die Erfindung hat es sich zur Aufgabe gestellt, gegebene Nachteile von Papierspendern gemäß dem Anspruch 1 mit einem Gehäuse mit Einführelementen für Papierrollen zu vermeiden und schlägt hierfür vor, dass das Gehäuse geteilt ist, wobei die Ausgabeeinheit in einem Basisteil des Gehäuses und die Einführelemente in einem Aufsatzteilteil des Gehäuses angeordnet sind und wobei zwischen dem Basisteil und dem Aufsatzteil mindestens ein Mittelteil eingesetzt ist, wobei sich in oder an jeder Seitenwand eine Führungsbahn vom Einführelement im Aufsatzteil bis zur Ausgabeeinheit im Basisteil erstreckt, in dem eine Spendeposition und eine Reserveposition für je eine Papierrolle durch entfernbare Auflager definiert sind.

Die insbesondere horizontale Unterteilung des Gehäuses bietet eine Reihe von Vorteilen. So ist es beispielsweise möglich, Spender modular aufzubauen und auf einen immer gleich gestalteten Basisteil verschiedene Aufsatzteile aufzusetzen, die einen besonderen Spendertyp bewirken oder an einen besonderen Spendertyp angepasst sind. So können beispielsweise dem Oberteil der Rückwand eine Leerstandserfassung und - anzeige, ein Informationsdisplay, eine Handyladestation oder dergleichen zugeordnet sein. Der Oberteil der Rückwand kann weiters eine zusätzliche Ausnehmung für eine Wandhalterung oder auch ein Schloss zur Öffnung der Abdeckung aufweisen, das für bestimmte Spendertypen mit unterschiedlich codierten Schlüsseln zu bedienen ist. Weiters können, wenn die Einführelemente codiert sind, an diesen unterschiedliche Codierungen oder Codierungseinsätze vorgesehen werden, die ebenfalls auf den besonderen Spendertyp abgestimmt sind.

Die einzelnen Teile weisen an ihren Stoßflächen zum anschließenden Teil bevorzugt jeweils Verbindungselemente auf, die ineinander greifen.

In den Spender einzusetzende Papierrollen können kernlos oder auf einen Kern, meist einen Kartonkern, gewickelt sein. Für die Führung und Lagerung der Papierrollen sind häufig vorstehende Lagerzapfen an einem durchgehenden Tragstab oder angesetzten Endkappen vorgesehen, die in einer Führungsbahn in beiden Seitenwänden, von oben nach unten gleiten. Soll der Spender eine Spenderolle und eine Reserverolle aufnehmen, so sind hierfür in der Führungsbahn entfernbare Auflager vorgesehen, die eine Spendeposition und eine Reserveposition definieren, aus denen dann die leeren Rollenträger bzw. die vollen Reserverollen nachrutschen. Auch hier ist es von besonderem Vorteil, wenn die Auflager für beide Positionen im Basisteil vorgesehen sind.

Dadurch, dass erfindungsgemäß zwischen dem Basisteil und dem Aufsatzteil mindestens ein Mittelteil eingesetzt ist, wird die Gesamthöhe des Spenders und damit das Fassungsvermögen an Reserverollen vergrößert. Ein Mittelteil kann beispielsweise einer Höhe von einer oder zwei Papierrollen entsprechen und dadurch Mehrrollenspender mit drei, vier, fünf und mehr Papierrollen ohne Änderung des Basisteils und des Aufsatzteiles schaffen.

Um jeden Mittelteil möglichst einfach zu gestalten und entfernbare Auflager für die zusätzlichen Rollen zu vermeiden, ist vorgesehen, dass die zusätzlichen Rollen aufeinander aufliegen. Dabei wird eine übermäßige und die Nachfüllfunktion der untersten Reserverolle in der Ausgabeeinheit gegebenenfalls beeinträchtigende Gewichtsbelastung durch die darüber eingefüllten weiteren Rollen erfindungsgemäß dadurch vermieden, dass die Führungsbahn in den Seitenwänden des Mittelteiles ein Teilstück mit von einer Geraden alternierend abweichenden Abschnitten aufweist. Bevorzugt ist dabei die Führungsbahn in diesem Teilstück mäanderartig angeordnet, sodass die Übergänge zwischen den Führungsbahnabschnitten gerundet sind. Eine Zickzackanordnung oder dergleichen ist aber ebenfalls möglich.

Nachstehend wird um die Erfindung anhand der Figuren durch beiliegenden Zeichnungen näher beschrieben, ohne darauf beschränkt zu sein. Es zeigen:
- Fig. 1: eine erste nicht beanspruchte Ausführung eines Spenders mit geöffneter Abdeckung in Seitenansicht,
- Fig. 2: eine Schrägansicht der Gehäuseteile des Spenders nach Fig. 1,
- Fig. 3: eine Schrägansicht der Gehäuseteile einer zweiten beanspruchten Ausführung des Spenders, und
- Fig. 4: Details der zweiten Ausführung nach Fig. 3.

Eine erste nicht beanspruchte Ausführung eines Spenders für die blattweise Ausgabe von zu Rollen gewickeltem Papier 21, insbesondere Toilettenpapier, weist ein Gehäuse 1 auf, das mit einer vorderen, klappbaren Abdeckung 17 versehen ist. Das Gehäuse 1 umfasst eine Rückwand 2, eine rechte Seitenwand 7 und eine linke Seitenwand 12. Die drei Wände 2, 7, 12 sind zu einer U-Form aneinander gesetzt und weisen hierfür nicht näher gezeigte Verbindungselemente auf. Wie in Fig. 2 dargestellt, umschließt das Gehäuse 1 eine untere Ausgabeeinheit 20 und in den Seitenwänden 7, 12 sind obere Einführelemente 24, 28 in Form von schräg nach innen abfallenden Nuten vorgesehen, in die über die Rolle beidseitig vorstehende Lagerzapfen eines Tragstabes 22 eingreifen.. Die Nuten der Führungsbahn setzen sich vertikal nach unten fort und beinhalten im oberen Bereich der Ausgabeeinheit 20 entfernbare Auflager 35 für eine Spendeposition, in der von der Spenderolle das Papier 21 abgegeben wird. Im Anschluss an die Spendeposition erstreckt sich das Ende 36 der Führungsbahn weiter schräg nach unten und endet nahe der Rückwand 2, wo leere Tragstäbe 22 entnommen werden können.

Wie aus Fig. 2 ersichtlich, ist das Gehäuse 1 horizontal unterteilt, wobei der untere Teil 3 der Rückwand 2 und die unteren Teile 8, 13 der beiden Seitenwände 7, 12 einen im Wesentlichen U-förmigen Basisteil 31 darstellen, in dem die Ausgabeeinheit 20 mit den beiden Papierrollen 21 vorgesehen ist.

Der obere Teil 4 der Rückwand 2 und die oberen Teile 9, 14 der beiden Seitenwände 7, 12 stellen einen im Wesentlichen U-förmigen Aufsatzteil 32 dar, der auf den Basisteil 31 aufgesetzt ist, wobei stirnseitige Verbindungselemente 11, 16 ineinander greifen. Im oberen Teil 4 der Rückwand 2 ist ein Halter 19 ausgebildet, an dem ein nicht gezeigter Einsatz oder dergleichen verrastet werden kann, der beispielsweise einen Füllstandssensor, einen Informationsträger oder dergleichen gegebenenfalls auch einen Ladestecker für elektrische Geräte aufweist.

Wie aus Fig. 3 ersichtlich, kann zwischen dem U-förmigen Aufsetzteil 32 und dem U-förmigen Basisteil 31 ein U-förmiges Mittelteil 33 eingesetzt werden, wobei gleichartige Verbindungselemente 11 und 16 vorgesehen sind. Der Mittelteil 33 setzt sich aus einem mittleren Teil 5 der Rückwand 2, einem mittleren Teil 10 der rechten Seitenwand 7 und einen mittleren Teil 15 der linken Seitenwand 12 zusammen. Der mittlere Teil 5 der Rückwand 2 weist gegebenenfalls zusätzliche Befestigungsmittel für die Wandmontage auf. In den beiden Teilen 10, 15 der Seitenwände 7, 12 ist jeweils ein mittleres Teilstück der Führungsbahn vorgesehen, das die unteren und oberen Führungsbahnabschnitte 23, 24 in der rechten Seitenwand 7 und die unteren und oberen Führungsbahnabschnitte 27, 28 in der linken Seitenwand 12 verbindet, wobei Papierrollen 21 im Mittelteil 33 direkt aufeinander liegen.

Die Führungsbahnabschnitte 25, 29 im Mittelteil 33 sind wie aus Fig. 3 und 4 ersichtlich, mäanderartig angeordnet, gegebenenfalls auch in einer Schlangenlinie, im Zick-Zack oder dergleichen alternierend von der Geraden bzw. Vertikalen abweichend ausgeformt, sodass die Papierrollen 21 auf abfallenden Schrägflächen aufliegen, und nicht mit ihrem vollen Gewicht auf die in der Reserveposition im Basisteil 31 liegende Reserverolle drücken. Die Entfernung der Auflager 35 für die Nachführung der Reserverolle in die Spendeposition wird so nicht erschwert. Die Schrägflächen fallen bevorzugt in einem Winkel von etwa 20° ab.

Fig. 4 zeigt eine Schrägansicht von links und somit die Innenfläche der rechten Seitenwand 7 mit den Führungsbahnabschnitten 25, 29 im Mittelteil 33 und im Aufsatzteil 32 sowie einen Tragstab 22 an vier verschiedenen Positionen. Der U-förmige Basisteil 31 des Gehäuses 1 fehlt, sodass die Lage des Wechselmechanismus der Ausgabeeinheit 20 mit den entfernbaren Auflagern 35 für die Reserveposition und die Spendeposition besser ersichtlich ist.

## Patentansprüche

1. Papierspender mit einem Gehäuse (1), insbesondere zur Wandmontage, mit Einführelementen (24, 28) für eine Papierrolle (21) und mit einer Ausgabeeinheit (20) für Abschnitte der Papierrolle (21), wobei das Gehäuse (1) geteilt ist, wobei die Ausgabeeinheit (20) in einem Basisteil (31) des Gehäuses und die Einführelemente (24, 28) in einem Aufsatzteil (32) des Gehäuses angeordnet sind und wobei zwischen dem Basisteil (31) und dem Aufsatzteil (32) mindestens ein Mittelteil (33) eingesetzt ist, wobei sich in oder an jeder Seitenwand (7, 12) eine Führungsbahn vom Einführelement (24, 28) im Aufsatzteil (32) bis zur Ausgabeeinheit (20) im Basisteil (31) erstreckt, in dem eine Spendeposition und eine Reserveposition für je eine Papierrolle (21) durch entfernbare Auflager (35) definiert sind.

2. Papierspender nach Anspruch 1, **dadurch gekennzeichnet, dass** das Gehäuse (1) etwa U-förmig ist und eine geteilte Rückwand (2) und zwei geteilte Seitenwände (7, 12) aufweist, wobei zwischen den Teilen (8, 9; 13, 14) jeder Seitenwand (7, 12) ineinander greifende Verbindungselemente (11, 16) ausgebildet sind.

3. Papierspender nach Anspruch 1 oder 2, **dadurch gekennzeichnet, dass** die Führungsbahn in den Seitenwänden (10, 15) des Mittelteiles (33) ein Teilstück mit von einer Geraden alternierend abweichenden Führungsbahnabschnitten (25, 29) aufweist.

4. Papierspender nach Anspruch 3, **dadurch gekennzeichnet, dass** die Führungsbahn im Teilstück mäanderartig angeordnet ist.

5. Papierspender nach einem der Ansprüche 1 bis 4, **dadurch gekennzeichnet, dass** der Aufsatzteil (32) papier(rollen)spezifische Informationen oder Zusatzeinrichtungen trägt.

## Claims

1. Paper dispenser with a housing (1), in particular for wall mounting, with elements (24, 28) for inserting a roll of paper (21) and with a unit for dispensing (20) portions of the roll of paper (21), wherein the housing (1) is divided, wherein the dispensing unit (20) is arranged in a base part (31) of the housing and the insertion elements (24, 28) are arranged in a top part (32) of the housing and wherein at least one middle part (33) is inserted between the base part (31) and the top part (32), wherein a guide track extends in or on each side wall (7, 12) from the insertion element (24, 28) in the top part (32) as far as the dispensing unit (20) in the base part (31), in which a dispensing position and a reserve position for one roll of paper (21) each are defined by removable supports (35).

2. Paper dispenser according to claim 1, **characterized in that** the housing (1) is approximately U-shaped and has a divided rear wall (2) and two divided side walls (7, 12), wherein interlocking connecting elements (11, 16) are formed between the parts (8, 9; 13, 14) of each side wall (7, 12).

3. Paper dispenser according to claim 1 or 2, **characterized in that** the guide track in the side walls (10, 15) of the middle part (33) has a section with guide track portions (25, 29) alternately deviating from a straight line.

4. Paper dispenser according to claim 3, **characterized in that** the guide track is arranged in a meandering manner in the section.

5. Paper dispenser according to one of claims 1 to 4, **characterized in that** the top part (32) carries information or additional devices specific to (rolls of) paper.

## Revendications

1. Distributeur de papier avec un boîtier (1), en particulier destiné au montage mural, avec des éléments d'introduction (24, 28) pour un rouleau de papier (21) et avec une unité de distribution (20) pour des sections du rouleau de papier (21), dans lequel le boîtier (1) est divisé, dans lequel l'unité de distribution (20) est disposée dans une partie de base (31) du boîtier et les éléments d'introduction (24, 28) sont disposés dans une partie d'embout (32) du boîtier et dans lequel au moins une partie centrale (33) est insérée entre la partie de base (31) et la partie d'embout (32), dans lequel dans ou sur chaque paroi latérale (7, 12), une voie de guidage s'étend depuis l'élément d'introduction (24, 28) dans la partie d'embout (32) jusqu'à l'unité de distribution (20) dans la partie de base (31), dans laquelle une position de distribution et une position de réserve pour respectivement un rouleau de papier (21) sont définies par des appuis (35) pouvant être retirés.

2. Distributeur de papier selon la revendication 1, **caractérisé en ce que** le boîtier (1) est à peu près en forme de U et présente une paroi arrière (2) divisée et deux parois latérales (7, 12) divisées, dans lequel des éléments de liaison (11, 16) s'imbriquant les uns dans les autres sont réalisés entre les parties (8, 9 ; 13, 14) de chaque paroi latérale (7, 12).

3. Distributeur de papier selon la revendication 1 ou 2, **caractérisé en ce que** la voie de guidage dans les parois latérales (10, 15) de la partie centrale (33) présente une pièce partielle avec des sections de voie de guidage (25, 29) s'écartant en alternance d'une droite.

4. Distributeur de papier selon la revendication 3, **caractérisé en ce que** la voie de guidage est disposée à la manière d'un méandre dans la pièce partielle.

5. Distributeur de papier selon l'une quelconque des revendications 1 à 4, **caractérisé en ce que** la partie d'embout (32) porte des informations ou des systèmes supplémentaires spécifiques au papier (aux rouleaux de papier).
